# FASCICULE DE BREVET EUROPEEN

(11) **EP 3 117 481 B1**
(45) Date de publication et mention de la délivrance du brevet: **19.08.2020**
(21) Numéro de dépôt: 15711262.4
(22) Date de dépôt: 27.02.2015
(51) Int. Cl.: H01Q 1/12, H01Q 1/32

(54) **MODULE D'ANTENNE DE VÉHICULE AUTOMOBILE**
ANTENNENMODUL FÜR EIN MOTORFAHRZEUG
ANTENNA MODULE FOR MOTOR VEHICLE

(30) Priorité: 14.03.2014 FR 1452128
(43) Date de publication de la demande: 18.01.2017
(73) Titulaire: PSA Automobiles SA, 78300 Poissy (FR)
(72) Inventeur: DIZAMBOURG, Laurent, F-91190 Gif Sur Yvette (FR); CARVALHO, Jorge Filipe, F-91420 Morangis (FR)
(74) Mandataire: Jeannin, Laurent Jean-Pierre
(86) Numéro de dépôt international: PCT/FR2015/050486
(87) Numéro de publication internationale: WO 2015/136178

(56) Documents cités:
- EP-A1- 1 286 414
- EP-A1- 1 441 413
- WO-A1-2010/112011
- DE-A1- 10 255 549
- DE-U1- 29 500 961
- KR-A- 20100 041 255
- KR-B1- 101 343 814

## Description

L'invention a trait au domaine des antennes d'émission/réception pour véhicule automobile et plus particulièrement à la fixation de ces antennes.

Les véhicules automobiles sont équipés d'au moins une antenne pour permettre l'émission et la réception de données entre le véhicule et une source ou un récepteur extérieur au véhicule. Par exemple, les antennes radio permettent de capter les ondes radio relayées par les antennes afin de diffuser, via le poste radio du véhicule, un programme radiodiffusé.

Les antennes ont évoluées avec les avancées technologiques et permettent, de nos jours, de capter, par les ondes radios, des informations envoyées par satellite, notamment des informations de géolocalisation pour permettre l'aide à la navigation.

Les antennes comprennent des émetteurs/récepteurs et assurent alors la communication entre le véhicule et les stations externes au véhicule.

On connait, par exemple, du document EP 1 903 632, un module d'antenne de véhicule automobile comprenant un boîtier externe, équipé d'interfaces radiofréquences externes pour la communication avec une station distante, et un boîtier interne, équipé d'un émetteur/récepteur interne pour la communication avec une station embarquée dans le véhicule, les boîtiers étant assemblés de part et d'autre d'un élément de carrosserie du véhicule.

Cette antenne présente quelques inconvénients.

En effet, cette antenne est complexe et longue d'installation sur un véhicule. Le boîtier interne est fixé à l'élément de carrosserie au moyen d'une multitude d'éléments de fixation ce qui implique un nombre égal de trous dans l'élément de carrosserie. Ainsi, le temps de montage du module d'antenne est accru et le coût de montage est également augmenté.

De plus, il n'est pas possible de faire de rétrofit. Le rétrofit est l'opération consistant à implanter un module d'antenne sur un véhicule déjà commercialisé ou inversement, de monter une antenne radio (comprenant des boîtiers interne et externe de dimensions nettement inférieures) en lieu et place d'un module tel que décrit dans le document EP 1 903 632.

En effet, si un module d'antenne doit être remplacé par une antenne radio, les trous pour le passage des éléments de fixation devront être obturés afin d'éviter une infiltration d'eau à l'intérieur du véhicule. Or, dans le cas d'une antenne montée sur le toit, l'obturation des trous devient impossible ou extrêmement coûteuse. On connait aussi par le document EP1441413, un dispositif d'antenne monté sur un corps de véhicule. Une extrémité distale d'un élément d'antenne est attachée à une base d'antenne. La base d'antenne est équipée de projection de vis conductrice électriquement liée à l'élément d'antenne et insérée dans un trou formé dans le corps de véhicule, et d'un premier élément isolant monté sur une face externe du corps de véhicule pour isoler électriquement la projection de vis du corps de véhicule. Une rondelle conductrice est disposée à l'intérieur du corps de véhicule tels que la projection de vis y est insérée. On connait aussi par le document WO 2010/112011 un véhicule présentant une face supérieure de véhicule, le véhicule comprenant un espace intérieur et une zone extérieure, lesquels sont séparés au moins partiellement l'un de l'autre par la face supérieure du véhicule. Une antenne extérieure étant positionnée sur la face supérieure du véhicule de manière à être située sensiblement dans la zone extérieure, de telle sorte qu'un processus d'émission ou de réception s'effectue dans la zone extérieure, une unité de traitement de signaux étant positionnée au-dessous de la face supérieure de véhicule, de manière à être située dans l'espace intérieur du véhicule.

Un premier objectif est de proposer un module d'antenne facile de montage sur un véhicule automobile.

Un deuxième objectif est de proposer un module d'antenne facile de maintenance.

Un troisième objectif est de proposer un module d'antenne permettant de procéder à un rétrofit depuis ou vers une antenne plus simple de type radio.

A cet effet, il est proposé en premier lieu un module d'antenne de véhicule automobile comprenant un boîtier externe, équipé d'interfaces radiofréquences externes pour la communication avec des stations distantes, et un boîtier interne, équipé d'émetteurs-récepteurs pour la communication avec des stations embarquée et distante du véhicule, les boîtiers étant assemblés de part et d'autre d'un élément de carrosserie du véhicule, dans lequel
- le boîtier externe comprend un pion, en saillie, ayant au moins une section conductrice raccordée aux interfaces radiofréquences externes, et, à une extrémité libre, une section filetée ;
- le boîtier interne comprend une broche complémentaire de la section conductrice du pion, cette broche étant raccordée à l'émetteur-récepteur interne ;
- le module comprend un écrou vissé sur la section filetée du pion du boîtier externe, par-dessus la broche, pour solidariser le boîtier interne au boîtier externe, la section conductrice comprenant des conducteurs venant au contact de bornes solidaires de la broche pour assurer la continuité électrique entre le boîtier externe et le boîtier interne.

Un tel module d'antenne est facilement adaptable à un véhicule déjà commercialisé et pourvu d'une antenne radio. En effet, pour fixer le module d'antenne, il ne sera pas nécessaire d'agrandir le trou de l'élément de carrosserie déjà existant, seule une partie du pion devant traverser l'élément de carrosserie, le pion servant aussi bien à la liaison mécanique qu'électrique entre le boîtier externe et le boîtier interne du module d'antenne.

Diverses caractéristiques supplémentaires peuvent être prévues, seules ou en combinaison :
- la section conductrice comprend au moins quatre conducteurs et la broche comprend au moins quatre bornes ;
- le boîtier externe comprend une coque externe et un support externe venant fermer la coque externe, le pion et les interfaces radiofréquences étant montés sur le support externe ;
- le support externe comprend un perçage pour permettre le passage du pion ;
- le support externe comprend un trou détrompeur ;
- le pion comprend un ergot apte à venir se loger dans le trou détrompeur du support externe pour assurer le positionnement du pion sur le support externe ;
- le boîtier interne comprend une cavité, ouverte sur l'extérieur du boîtier interne, dans laquelle vient se loger l'écrou ;
- la broche est montée dans le boîtier interne entre une paroi supérieure du boîtier interne et une paroi de fond de la cavité.

Il est proposé en second lieu un véhicule automobile comprenant un module d'antenne tel que présenté précédemment.

D'autres caractéristiques et avantages de l'invention apparaîtront plus clairement et de manière concrète à la lecture de la description ci-après de modes de réalisation, laquelle est faite en référence aux dessins annexés dans lesquels :
- la figure 1 est une vue en perspective par l'arrière d'un véhicule automobile comprenant un module d'antenne ;
- la figure 2 est une vue éclatée du module d'antenne ;
- la figure 3 est une vue en coupe du module d'antenne assemblé, comprenant des médaillons de détail.

Sur la figure 1 est représenté un véhicule **1** automobile comprenant un module **2** d'antenne permettant la communication entre une station **3** embarquée dans le véhicule, d'une part, et une station **4** distante d'autre part.

Par station **4** distante, on entend un relais ou tout autre point d'émission et de réception distinct du véhicule **1,** la station **4** distante pouvant être fixe (bâtiment radio ou antenne relai par exemple) ou mobile (véhicule de transmission par exemple).

Par station **3** embarquée, on entend un ordinateur de bord, un système de navigation, ou un calculateur ou plusieurs équipements mobiles possédés par les occupants du véhicule par exemple, logé dans le véhicule **1** et ayant une interaction indirecte (dans le cas du calculateur) ou directe (dans le cas du système de navigation ou de l'ordinateur de bord) avec un occupant du véhicule **1.**

Le module **2** d'antenne comprend un boîtier **5** externe, équipé d'interfaces radiofréquences **6** externes pour la communication avec la station **4** distante, et un boîtier **7** interne, équipé d'émetteurs-récepteurs **8** pour la communication avec des stations **3** embarquées et distantes du véhicule **1.**

Par souci de clarté, seule une interface radiofréquence **6** externe est représentée sur les figures.

Les boîtiers **5, 7** sont assemblés de part et d'autre d'un élément **9** de carrosserie du véhicule **1,** et, dans le mode de réalisation représenté sur les figures, de part et d'autre d'une tôle de toit. Toute fois, dans le cas d'un véhicule **1** de type cabriolet, le module **2** d'antenne pourrait être implanté sur un capot de coffre ou sur un dessus d'aile du véhicule **1.**

Comme on le voit sur les figures 2 et 3 :
- le boîtier **5** externe comprend un pion **10,** en saillie, ayant au moins une section **11** conductrice raccordée à l'interface radiofréquence **6** externe, et, à une extrémité libre, une section **12** filetée ;
- le boîtier **7** interne comprend une broche **13** complémentaire de la section **11** conductrice du pion **10,** cette broche **13** étant raccordée à l'émetteur-récepteur **8** interne, et
- le module **2** comprend un écrou **14** vissé sur la section **12** filetée du pion **10** du boîtier **5** externe, par-dessus la broche **13,** pour solidariser le boîtier **7** interne au boîtier **5** externe.

Le raccordement du pion **10** à l'interface radiofréquence **6** externe et de la broche **13** à l'émetteur-récepteur **8** interne se fait au moyen de câbles électriques ou de nappes électriques, cependant il pourrait être réalisé par une liaison sans fil.

Selon le mode de réalisation représenté sur les figures, le pion **10** est une pièce de révolution comprenant une partie **15** supérieure de forme annulaire, une partie **16** intermédiaire (représentée par un hachurage en nid d'abeille sur la figure 3) de forme conique portant la section **11** conductrice, située sous la partie **15** supérieure, et une partie **17** inférieure, située sous la partie **16** intermédiaire, formant l'extrémité libre comportant la section **12** filetée.

Le pion **10** comprend, en outre, au moins un ergot **18** faisant saillie de la partie **15** supérieure annulaire en direction de la partie **17** inférieure. Cet ergot **18** est notamment utilisé, comme il sera expliqué ci-après, pour assurer le bon positionnement du pion **10** dans le boîtier **5** externe.

Selon le mode de réalisation représenté sur les figures, le boîtier **5** externe comprend une coque **19** externe et un support **20** externe venant fermer la coque **19** externe, le pion **10** et l'émetteur/récepteur étant montés sur le support **20** externe.

Sur la figure 3, on remarque que le support **20** externe vient fermer la coque **19** externe par le dessous de celle-ci, c'est à dire que le support **20** externe vient se loger à l'intérieur de la coque **19** externe au droit d'un bord **21** d'extrémité de celle-ci.

Le support **20** externe comprend un perçage **22** pour permettre le passage du pion **10** et un trou détrompeur apte à recevoir l'ergot **18** du pion **10** pour assurer le positionnement du pion **10** sur le support **20** externe (ou par tout autre type d'indexage, par clippage, boutrôlage ou vissage).

Selon le mode de réalisation représenté sur les figures, et particulièrement visible sur la figure 2, le support **20** externe comprend deux trous **23** détrompeurs, le pion **10** comprenant alors deux ergots **18.**

Pour assurer la continuité électrique entre le boîtier **5** externe et le boîtier **7** interne, la section **11** conductrice comprend des conducteurs **24** venant au contact de bornes **25** solidaires de la broche **13.**

Plus particulièrement, la section **11** conductrice comprend quatre conducteurs **24** et la broche **13** comprend quatre bornes **25.**

Selon un mode de réalisation, les conducteurs **24** et les bornes **25** sont formés par des pistes ayant un substrat de métal noble (sous couche de cuivre/nickel avec de l'argent ou de l'or pour garantir un bon contact électrique), solidaires respectivement de la section **11** conductrice du pion **10** et d'une partie tronconique de la broche **13.**

Dans ce mode de réalisation, les bornes **25** ont une largeur supérieure à celle des conducteurs **24** de sorte à prévenir un léger défaut d'orientation du pion **10** lors de l'assemblage du module **2** d'antenne.

Le boîtier **7** interne comprend, également, une cavité **26** ouverte sur l'extérieur du boîtier **7** interne, dans laquelle vient se loger l'écrou **14.** Cette cavité **26** est de forme sensiblement circulaire et comprend un diamètre interne suffisamment grand pour laisser le passage d'un outil - comme une clé à pipe par exemple, pour l'accès à l'écrou **14.**

La broche **13** est montée dans le boîtier **7** interne entre une paroi **27** supérieure du boîtier **7** interne et une paroi **28** de fond de la cavité **26.** Ainsi, la broche **13** est bloquée dans sa position de sorte que les bornes **25** soient orientées par rapport au boîtier **7** interne et par rapport au boîtier **5** externe, l'orientation du boîtier **5** externe et du boîtier **7** interne étant définies par rapport à l'élément **9** de carrosserie.

Selon un mode de réalisation non représenté sur les dessins, le boîtier **5** externe peut être muni d'un ergot en saillie d'une face inférieure du support **20,** cet ergot venant se loger dans un trou pratiqué sur l'élément **9** de carrosserie pour empêcher la rotation du boîtier **5** externe par rapport à l'élément **9** de carrosserie.

Pour l'assemblage du module **2** d'antenne sur le véhicule **1,** un opérateur suit le mode opératoire suivant :
- monter le pion **10** sur le support **20** externe pré-équipé de l'émetteur-récepteur **6** externe, de sorte que la partie **16** intermédiaire du pion **10** vienne dans le perçage **22** du support **20** externe et que les ergots **18** du pion **10** viennent dans les trous **23** détrompeurs du support **20** externe, puis raccorder le pion **10** à l'interface radiofréquence **6** externe ;
- assembler la coque **19** externe et le support **20** externe de sorte à former le boîtier **5** externe ;
- percer l'élément **9** de carrosserie (cette étape pouvant être réalisée durant la fabrication du véhicule **1**) ;
- monter le boîtier **5** externe sur l'élément **9** de carrosserie de sorte que le pion **10** vienne dans le perçage de l'élément **9** de carrosserie ;
- monter le boîtier **7** interne sur l'élément **9** de carrosserie de sorte que les conducteurs **24** du pion **10** viennent en contact avec les bornes **25** de la broche **13** du boîtier **7** interne et que la section **12** filetée du pion **10** vienne dans la cavité **26** du boîtier **7** interne ;
- visser l'écrou **14** sur la section **12** filetée du pion de sorte à solidariser le boîtier **7** interne et le boîtier **5** externe entre eux et sur l'élément **9** de carrosserie du véhicule **1.**

Le module **2** d'antenne qui vient d'être décrit présente de nombreux avantages parmi lesquels :
- facilité de montage, l'opérateur n'ayant qu'à assembler le boîtier **5** externe puis à assembler le boîtier **5** externe et le boîtier **7** interne sur l'élément **9** de carrosserie au moyen d'un unique écrou **14** ;
- facilité de maintenance, en cas de panne ou de casse d'un élément du module **2** d'antenne, il n'est nécessaire de remplacer que l'un des boîtiers **5, 7** sans avoir à changer l'autre, ce qui permet, en outre, de limiter les coûts de maintenance ;
- possibilité de rétrofit, le rétrofit consistant à implanter un module **2** d'antenne, tel qu'il vient d'être décrit, sur un véhicule **1** déjà commercialisé ou le remplacement d'un module **2** d'antenne, tel qu'il vient d'être décrit, par une antenne radio, cette possibilité étant accordée par le fait que les véhicules **1** déjà commercialisés possèdent un trou de fixation d'une antenne radio, ce trou étant identique à celui nécessaire pour le passage du pion **10** à travers l'élément **9** de carrosserie.

## Revendications

1. Module (**2**) d'antenne de véhicule (**1**) automobile comprenant un boîtier (**5**) externe, équipé d'interfaces radiofréquences (**6**) externes pour la communication avec des stations (**4**) distantes, et un boîtier (**7**) interne, équipé d'émetteurs-récepteurs (**8**) pour la communication avec des stations (**3**) embarquée et distante du véhicule (**1**), les boîtiers (**5**, **7**) étant assemblés de part et d'autre d'un élément (**9**) de carrosserie du véhicule (**1**), l'orientation du boîtier (**5**) externe et du boîtier (**7**) interne étant définies par rapport à l'élément (**9**) de carrosserie, dans lequel :
- le boîtier (**5**) externe comprend un pion (**10**), en saillie, ayant au moins une section (**11**) conductrice raccordée aux interfaces radiofréquences (**6**) externe, et, à une extrémité libre, une section (**12**) filetée ;
- le boîtier (**7**) interne comprend une broche (**13**) complémentaire de la section (**11**) conductrice du pion (**10**), cette broche (**13**) étant raccordée à l'émetteur-récepteur (**8**) interne ;
- le module (**2**) comprend un écrou (**14**) vissé sur la section (**12**) filetée du pion (**10**) du boîtier (**5**) externe, par-dessus la broche (**13**), pour solidariser le boîtier (**7**) interne au boîtier (**5**) externe, le module étant caractérisé en ce la section (**11**) conductrice comprend des conducteurs (**24**) venant au contact de bornes (**25**) solidaires de la broche (**13**) pour assurer la continuité électrique entre le boîtier (**5**) externe et le boîtier (**7**) interne.

2. Module (**2**) selon la revendication 1 **caractérisé en ce que** la section (**11**) conductrice comprend au moins quatre conducteurs (**24**) et la broche (**13**) comprend au moins quatre bornes (**25**).

3. Module (**2**) selon l'une quelconque des revendications précédentes **caractérisé en ce que** le boîtier (**5**) externe comprend une coque (**19**) externe et un support (**20**) externe venant fermer la coque (**19**) externe, le pion (**10**) et les interfaces radiofréquences étant montés sur le support (**20**) externe.

4. Module (**2**) selon la revendication 3 **caractérisé en ce que** le support (**20**) externe comprend un perçage (**22**) pour permettre le passage du pion (**10**).

5. Module (**2**) selon l'une quelconque des revendications 3 à 4 **caractérisé en ce que** le support (**20**) externe comprend un trou (**23**) détrompeur.

6. Module (**2**) selon la revendication 5 **caractérisé en ce que** le pion (**10**) comprend un ergot (**18**) apte à venir se loger dans le trou (**23**) détrompeur du support (**20**) externe pour assurer le positionnement du pion (**10**) sur le support (**20**) externe.

7. Module (**2**) selon l'une quelconque des revendications précédentes **caractérisé en ce que** le boîtier (**7**) interne comprend une cavité (**26**), ouverte sur l'extérieur du boîtier (**7**) interne, dans laquelle vient se loger l'écrou (**14**).

8. Module (**2**) selon la revendication 7 **caractérisé en ce que** la broche (**13**) est montée dans le boîtier (**7**) interne entre une paroi (**27**) supérieure du boîtier (**7**) interne et une paroi (**28**) de fond de la cavité (**26**).

9. Véhicule (**1**) automobile comprenant un module (**2**) d'antenne selon l'une quelconque des revendications précédentes.

## Patentansprüche

1. Antennenmodul (2) für ein Kraftfahrzeug (1) mit einem Außengehäuse (5), das mit externen Funkfrequenz-Schnittstellen (6) für die Kommunikation mit entfernten Stationen (4) ausgestattet ist, und einem Innengehäuse (7), das mit Sender-Empfängern (8) für die Kommunikation mit Stationen (3) an Bord und entfernt vom Fahrzeug (1) ausgestattet ist, wobei die Gehäuse (5, 7) auf beiden Seiten eines Karosserieelements (9) des Fahrzeugs (1) zusammengebaut sind, wobei die Ausrichtung des Außengehäuses (5) und des Innengehäuses (7) in Bezug auf das Karosserieelement (9) definiert ist, wobei:
das Außengehäuse (5) einen vorstehenden Stift (10) mit mindestens einem leitenden Abschnitt (11), der mit den externen Radiofrequenz-Schnittstellen (6) verbunden ist, und an einem freien Ende einen Gewindeabschnitt (12) aufweist;
das Innengehäuse (7) einen Stift (13) aufweist, der komplementär zum leitenden Abschnitt (11) des Stifts (10) ist, wobei dieser Stift (13) mit dem internen Transceiver (8) verbunden ist;
das Modul (2) eine Mutter (14) aufweist, die auf den Gewindeabschnitt (12) des Stifts (10) des äußeren Gehäuses (5) über den Stift (13) geschraubt ist, um das innere Gehäuse (7) an dem äußeren Gehäuse (5) zu befestigen,
Das Modul ist **dadurch gekennzeichnet, dass** der leitende Abschnitt (11) Leiter (24) umfasst, die mit Klemmen (25) in Kontakt kommen, die fest mit dem Stift (13) verbunden sind, um die elektrische Kontinuität zwischen dem Außengehäuse (5) und dem Innengehäuse (7) zu gewährleisten.

2. Modul (2) nach Anspruch 1, **dadurch gekennzeichnet, dass** der leitende Abschnitt (11) mindestens vier Leiter (24) und der Stift (13) mindestens vier Anschlüsse (25) aufweist.

3. Modul (2) nach einem der vorhergehenden Ansprüche, **dadurch gekennzeichnet, dass** das äußere Gehäuse (5) eine äußere Schale (19) und einen äußeren Träger (20) umfasst, der die äußere Schale (19) verschließt, wobei der Stift (10) und die Radiofrequenz-Schnittstellen auf dem äußeren Träger (20) montiert sind.

4. Modul (2) nach Anspruch 3, **dadurch gekennzeichnet, dass** der äußere Träger (20) ein Loch (22) aufweist, um den Durchgang des Stiftes (10) zu ermöglichen.

5. Modul (2) nach einem der Ansprüche 3 bis 4, **dadurch gekennzeichnet, dass** der äußere Träger (20) ein Loch (23) zur Kodierung aufweist.

6. Modul (2) nach Anspruch 5, **dadurch gekennzeichnet, dass** der Stift (10) eine Lasche (18) aufweist, die in dem Kodierloch (23) des äußeren Trägers (20) aufgenommen werden kann, um die Positionierung des Stifts (10) auf dem äußeren Träger (20) zu gewährleisten.

7. Modul (2) nach einem der vorstehenden Ansprüche, **dadurch gekennzeichnet, dass** das Innengehäuse (7) einen zur Außenseite des Innengehäuses (7) hin offenen Hohlraum (26) aufweist, in dem die Mutter (14) untergebracht ist.

8. Modul (2) nach Anspruch 7, **dadurch gekennzeichnet, dass** die Spindel (13) in dem Innengehäuse (7) zwischen einer oberen Wand (27) des Innengehäuses (7) und einer Bodenwand (28) des Hohlraums (26) montiert ist.

9. Kraftfahrzeug (1) mit einem Antennenmodul (2) nach einem der vorstehenden Ansprüche.

## Claims

1. Antenna module (2) for a motor vehicle (1) comprising an external housing (5), equipped with external radio frequency interfaces (6) for communication with remote stations (4), and an internal housing (7), equipped with transceivers (8) for communication with stations (3) on board and remote from the vehicle (1), the housings (5, 7) being assembled on either side of a bodywork element (9) of the vehicle (1), the orientation of the external housing (5) and the internal housing (7) being defined with respect to the bodywork element (9), wherein :
the external housing (5) comprises a projecting pin (10) having at least one conductive section (11) connected to the external radio frequency interfaces (6), and, at a free end, a threaded section (12);
the internal housing (7) comprises a pin (13) complementary to the conductive section (11) of the pin (10), this pin (13) being connected to the internal transceiver (8);
the module (2) comprises a nut (14) screwed onto the threaded section (12) of the pin (10) of the external housing (5), over the pin (13), to secure the internal housing (7) to the external housing (5),
The module being **characterized in that** the conductive section (11) comprises conductors (24) coming into contact with terminals (25) integral with the pin (13) to ensure electrical continuity between the external housing (5) and the internal housing (7).

2. Module (2) according to claim 1, **characterized in that** the conductive section (11) comprises at least four conductors (24) and the pin (13) comprises at least four terminals (25).

3. Module (2) according to any one of the preceding claims, **characterized in that** the external housing (5) comprises an outer shell (19) and an outer support (20) closing the outer shell (19), the pin (10) and the radio frequency interfaces being mounted on the outer support (20).

4. Module (2) according to claim 3, **characterized in that** the external support (20) comprises a hole (22) to allow the passage of the pin (10).

5. A module (2) according to any one of claims 3 to 4 **characterized in that** the external support (20) comprises a hole (23) for coding.

6. Module (2) according to claim 5, **characterized in that** the pin (10) comprises a lug (18) capable of being housed in the coding hole (23) of the external support (20) to ensure the positioning of the pin (10) on the external support (20).

7. Module (2) according to any one of the preceding claims, **characterized in that** the internal housing (7) comprises a cavity (26), open to the outside of the internal housing (7), in which the nut (14) is housed.

8. Module (2) according to claim 7, **characterized in that** the spindle (13) is mounted in the internal housing (7) between an upper wall (27) of the internal housing (7) and a bottom wall (28) of the cavity (26).

9. A motor vehicle (1) comprising an antenna module (2) according to any one of the foregoing claims.
